# FASCICULE DE BREVET EUROPEEN

(11) **EP 2 445 684 B1**
(45) Date de publication et mention de la délivrance du brevet: **23.03.2016**
(21) Numéro de dépôt: 10734151.3
(22) Date de dépôt: 29.05.2010
(51) Int. Cl.: B25C 1/14, B25C 1/12, B25C 1/18, B63C 11/52

(54) **PISTOLET DE SCELLEMENT, NOTAMMENT POUR TRAVAUX SOUS-MARINS**
BOLZENSETZWERKZEUG, IM BESONDEREN FÜR UNTERWASSERARBEITEN
POWDER-ACTUATED TOOL, IN PARTICULAR FOR UNDERWATER WORK

(30) Priorité: 01.06.2009 FR 0902618
(43) Date de publication de la demande: 02.05.2012
(73) Titulaire: Suprameca, S.a.s., 83190 Ollioules (FR)
(72) Inventeur: JESTIN, Didier, F-83400 Hyeres (FR); VINCI, Dominique, F-83190 Ollioules (FR)
(74) Mandataire: Nicolle, Olivier
(86) Numéro de dépôt international: PCT/FR2010/000404
(87) Numéro de publication internationale: WO 2010/139866

(56) Documents cités:
- FR-A- 2 620 417
- US-A- 4 565 312

## Description

L'invention concerne un perfectionnement aux appareils de scellement, notamment, mais pas exclusivement, pour travaux sous-marins. La présente invention a par conséquent pour objet un appareil de scellement pyrotechnique, sous la forme générale d'un pistolet et de ses accessoires, pour permettre une utilisation polyvalente et sécurisée dans les milieux aérien et subaquatique.

### ETAT DE LA TECHNIQUE

La demande de brevet FR 2 620 417 décrit un pistolet de fixation pyrotechnique pour un usage exclusif en milieu subaquatique. Ce type de pistolet présente des risques de sécurité vis-à-vis de l'utilisateur, que ce soit sous l'eau, mais aussi lors de sa manipulation en surface.

En effet, il peut notamment y avoir une mise à feu intempestive de la charge pyrotechnique lors d'une chute verticale de l'appareil, même lorsque celui-ci est en configuration de percuteur non armé.

En outre, il est possible de mettre à feu la charge pyrotechnique lorsque l'appareil n'est pas plaqué sur un support. En effet, par une action intentionnelle, l'opérateur peut déplacer à la main le pare-éclat vers l'arrière du pistolet, reculant ainsi suffisamment la charge pyrotechnique pour la mettre à la portée du percuteur, de sorte que la cartouche balistique peut alors être mise à feu par l'action du percuteur, alors que le pistolet n'est pas plaqué sur la cible à fixer.

Cela peut être particulièrement dangereux compte tenu de la puissance de la cartouche de propulsion pyrotechnique.

Par ailleurs, les pistolets de scellement pyrotechniques connus sont peu ergonomiques et n'offrent pas une facilité de préhension suffisante.

### BUTS DE L'INVENTION

Un but de l'invention est par conséquent de remédier aux problèmes posés et de proposer un pistolet de scellement dépourvu des inconvénients des dispositifs connus dans l'état de la technique.

Un autre but de l'invention est de proposer un pistolet de scellement qui soit d'une grande sécurité de fonctionnement, nécessitant une action coordonnée des deux mains de l'utilisateur pour pouvoir mettre à feu la charge pyrotechnique.

Un autre but de l'invention est de proposer un pistolet de scellement d'une conception simple et fiable, et se révélant ergonomique à l'usage.

### OBJET DE L'INVENTION

L'invention a pour objet un pistolet de scellement pourvu d'un corps tubulaire apte à recevoir dans un tube porte-propulseur un propulseur énergétique dans lequel sont positionnés un élément de fixation et une cartouche de propulsion, ledit porte-propulseur étant monté coulissant dans ledit corps tubulaire, le corps tubulaire du pistolet recevant à son extrémité avant un pare-éclat, et recevant à son extrémité arrière un percuteur actionné par une détente, caractérisé en ce qu'il comporte d'une part des premiers moyens de sécurité aptes à bloquer le déplacement du porte-propulseur en direction du percuteur tant que lesdits premiers moyens de sécurité sont engagés, et en ce qu'il comporte d'autre part des seconds moyens de sécurité, aptes à maintenir une distance de sécurité entre le percuteur et la cartouche, même lorsque lesdits premiers moyens de sécurité sont désengagés.

Dans un mode de réalisation avantageux, lesdits premiers moyens de sécurité sont configurés pour créer et maintenir, tant qu'ils sont engagés, une première distance de sécurité J1' entre une butée solidaire d'un manchon portant le pare-éclat, et l'extrémité avant du corps tubulaire du pistolet. Ainsi, un recul involontaire de l'ensemble comportant le pare-éclat, le manchon et le porte-propulseur ne pourra pas intervenir, limitant de ce fait un déclenchement intempestif du pistolet de scellement.

Dans un premier mode de réalisation, lesdits premiers moyens de sécurité sont configurés sous la forme d'un levier de sécurité pourvu d'une extrémité de blocage apte à être engagée entre ladite butée solidaire du manchon du pare-éclat, et l'extrémité avant du corps tubulaire du pistolet.

Dans un mode de réalisation simple, ledit levier de sécurité est articulé autour d'une charnière de fixation munie d'un ressort qui exerce une force de rappel tendant à maintenir l'extrémité de blocage du levier de sécurité engagée par défaut, ledit levier de sécurité possédant en outre une tige d'actionnement permettant de dégager l'extrémité de blocage du levier de sécurité lors d'une opération de scellement.

Dans un autre mode de réalisation des premiers moyens de sécurité, lesdits premiers moyens de sécurité sont configurés sous la forme d'un élément de sécurité sensiblement en forme de U, dont une première extrémité ou branche s'engage dans une lumière du corps tubulaire, et dont une seconde extrémité coopère avec un épaulement du percuteur de manière à conserver, tant que ledit élément de sécurité est engagé, une distance de sécurité J"1 entre la pointe du percuteur et l'amorce de la cartouche de propulsion. Dans ce mode de réalisation, l'élément de sécurité est solidaire d'un levier dont l'actionnement entraine le dégagement de l'élément de sécurité par rapport au corps tubulaire et par conséquent la libération du percuteur.

Dans un mode de réalisation préférentiel et encore plus sûr, le pistolet de scellement selon l'invention comporte en outre des seconds moyens de sécurité, sous la forme d'un ensemble de sécurité de percussion, apte à maintenir une seconde distance de sécurité J'2 entre le percuteur et la cartouche, même lorsque ladite première distance de sécurité J'1 est ramenée à zéro par un désengagement anormal des premiers moyens de sécurité. Un tel désengagement anormal des premiers moyens de sécurité peut par-exemple résulter de l'action concomitante d'un recul volontaire à la main du pare-éclat et d'une levée intentionnelle de la première sécurité.

Dans un mode de réalisation avantageux, l'ensemble de sécurité de percussion comporte un corps de sécurité sensiblement cylindrique, pourvu à l'arrière d'un flasque présentant une première surface d'appui pour un ressort de compression, le corps de sécurité étant pourvu vers l'avant d'un guide-percuteur présentant une seconde surface d'appui pour ledit ressort de compression, de sorte que le guide-percuteur est naturellement repoussé vers l'avant du pistolet, ce qui crée une distance de sécurité J'2 entre l'avant du percuteur, et l'amorce de la cartouche pyrotechnique située à l'arrière du propulseur.

De préférence, le guide-percuteur est pourvu à son extrémité avant, d'un écrou agissant sur l'arrière du propulseur et qui sous l'action du ressort de compression éloigne le propulseur et sa cartouche du percuteur d'une distance J2 supérieure à ladite seconde distance de sécurité J'2.

Un ressort de compression est en outre interposé entre le fond du corps tubulaire du pistolet et l'arrière du porte-propulseur, ledit ressort de compression entourant le percuteur, de sorte qu'en l'absence d'une pression du pistolet contre un support de fixation, l'arrière du porte-propulseur et par conséquent l'arrière du propulseur soient éloignés du percuteur d'une certaine distance J1 supérieure à ladite première distance de sécurité, sous l'action dudit ressort.

Dans un mode de réalisation avantageux du pistolet de scellement selon l'invention, la pointe du percuteur est reliée au corps du percuteur par un épaulement, et le guide-percuteur comporte un épaulement correspondant, de sorte que lors du tir, le contact entre le guide percuteur et le percuteur se fasse au niveau desdits épaulements, ce qui réduit les risques de matage des surfaces du percuteur et du guide-percuteur.

Par ailleurs, idéalement, le tube porte-propulseur et le pare-éclat et son manchon sont constitués d'une seule pièce d'un seul tenant, ce qui permet d'éviter qu'un tir ne soit possible sans que le pare-éclat ne soit en place, car cela risquerait d'anihiler dans certains cas le fonctionnement adéquat des premiers moyens de sécurité.

Dans un mode de réalisation particulièrement ergonomique, le pistolet de scellement selon l'invention comporte deux demi-coques de préhension, conformées pour entourer et enserrer le corps tubulaire du pistolet.

Les deux demi-coques sont de préférence pourvues d'une crosse et d'une poignée de maintien, ainsi que d'un axe de fixation du levier de sécurité.

L'invention a également pour objet un procédé d'utilisation d'un pistolet tel que décrit précédemment, et comportant les étapes successives suivantes :
- prendre le pistolet avec deux mains, la première main positionnée à l'avant du pistolet au niveau du levier de dégagement des premiers moyens de sécurité, la deuxième à l'arrière au niveau de la détente ;
- plaquer le propulseur et le pare-éclat sur le support de fixation ;
- basculer avec la première main le levier de sécurité pour désengager les premiers moyens de sécurité et permettre le déplacement du pare-éclat et du propulseur vers l'arrière du pistolet pour annuler la première distance de sécurité correspondant aux premiers moyens de sécurité;
- armer le percuteur par l'action de la deuxième main sur le levier de détente ;
- exercer une poussée avec les deux mains sur le pistolet contre l'action des ressorts de compression permettant ainsi de positionner le propulseur en position de tir;
- actionner la détente pour libérer le percuteur qui rencontrera au bout de sa course l'amorce de la cartouche du propulseur déclenchant alors le tir.

### DESCRIPTION DETAILLEE DE L'INVENTION

D'autres caractéristiques et avantages de l'invention apparaîtront à la lecture de la description détaillée des dessins annexés dans lesquels :
- la figure 1A représente une vue en perspective du pistolet de scellement selon l'invention ;
- la figure 1B représente une vue en perspective éclatée du pistolet de scellement de la figure 1A ;
- la figure 2A représente une vue en élévation et en coupe du pistolet de scellement selon l'invention, en position non armée ;
- la figure 2B représente une vue détaillée de la figure 2A, au niveau du dispositif de percussion ;
- la figure 3A représente une vue en élévation et en coupe du pistolet de scellement selon l'invention, en position armée prête à procéder à un tir ;
- la figure 3B représente une vue détaillée de la figure 3A, au niveau du dispositif de percussion ;
- la figure 4A représente une vue en élévation et en coupe de l'ensemble de sécurité de percussion, en position de sécurité ;
- la figure 4B représente une vue en élévation et en coupe de l'ensemble de sécurité de percussion, en position armée ;
- la figure 5 représente une vue en coupe longitudinale d'un propulseur énergétique utilisé avec le pistolet de scellement selon l'invention ;
- la figure 6 représente une vue en coupe longitudinale d'une cartouche balistique utilisée dans chaque propulseur énergétique selon la figure 5 ;
- la figure 7 représente une vue en élévation longitudinale d'un élément de fixation utilisé dans chaque propulseur énergétique de la figure 5 ;
- la figure 8A représente en élévation et en coupe une vue schématique du pistolet de scellement selon l'invention, pourvu d'une autre variante des premiers moyens de sécurité, en position de sécurité ;
- la figure 8B représente les mêmes éléments que la figure 8B, lorsque les premiers moyens de sécurité agissent sur le percuteur pour empêcher son action sur l'amorce ;
- la figure 8C représente le pistolet selon la figure 8A, lorsque les premiers moyens de sécurité sont désactivés ;
- la figure 9A représente une vue en élévation et en coupe d'un mode de réalisation du pistolet, pourvu des moyens de sécurité selon le principe de la figure 8A;
- la figure 9B représente une vue en loupe de la figure 9A, au niveau du percuteur, avec les premiers moyens de sécurité engagés ;
- la figure 9C représente une vue en loupe de la figure 9A, au niveau du percuteur, avec les premiers moyens de sécurité désengagés.

### Structure du pistolet de scellement

On se réfère à la figure 1, représentant le pistolet de scellement **1** en perspective. Le pistolet de scellement **1** selon l'invention présente une forme ergonomique adaptée pour une utilisation à deux mains. Il est constitué d'un ensemble mécanique **10** apte à assurer la propulsion d'un élément de fixation, et de deux demi-coques **15** et **16** entourant l'ensemble mécanique **10.** Les demi-coques ont une configuration propice à une grande ergonomie. Elles sont notamment pourvues d'une crosse **18**, et d'une poignée **19** permettant une bonne prise en main de l'appareil. Elles sont réalisées en métal tel que l'aluminium, ou en matière plastique robuste, et comportent éventuellement des zones pourvues d'un revêtement antidérapant ou équivalent.

Comme cela sera décrit plus en détail plus loin, le pistolet de scellement **1** comporte un levier de sécurité **13** pourvu d'une extrémité **13'** apte à bloquer le recul du pare-éclat **60**. Dans un mode de réalisation simple, ce levier de sécurité **13** est fixé par une liaison pivot entre les deux demi-coques **15** et **16**, de manière que l'utilisateur puisse libérer l'extrémité du levier de sécurité qui agit sur le pare-éclat, en appuyant sur l'autre extrémité **13"** du levier de sécurité **13**. Un ressort **17** est monté sur la liaison pivot du levier **13**, de manière que le levier reste en position de sécurité, c'est-à-dire enclenché contre l'axe ou manchon du pare-éclat. Ainsi, seule une action volontaire de l'utilisateur sur l'extrémité **13"** du levier **13** permet de débloquer le pare-éclat.

On se réfère maintenant aux figures 2A et 2B qui montrent le pistolet de scellement **1** et son ensemble de sécurité de percussion, en coupe longitudinale.

Dans la suite de la description, on utilisera les termes « avant » et « arrière » en référence au sens de projection de l'élément de fixation, qui va de l'arrière du pistolet, vers l'avant, à savoir de la crosse vers le pare-éclat.

On a représenté le pistolet **1** dans lequel on a inséré un propulseur énergétique **20**, mais le pistolet **1** n'est pas encore armé. Le propulseur énergétique **20** équipé de son élément de fixation **40** est inséré par l'avant du pistolet **1**.

Le pistolet **1** comporte, de façon connue, un corps tubulaire **11**, dans l'alésage duquel est monté un tube porte-propulseur **12**. A l'extrémité avant du tube porte-propulseur **12** est monté un pare-éclat **60**, qui sert à protéger l'utilisateur des éventuels éclats du support qui peuvent être projetés lors de la pénétration de l'élément de fixation dans le support.

L'arrière du corps tubulaire **11** comporte une ouverture **11"',** dans laquelle s'engage un percuteur **80** sensiblement cylindrique. Le percuteur **80** est mobile entre une position arrière, dans laquelle il ne peut pas entrer en contact avec la cartouche pyrotechnique **30** d'un propulseur, et une position avant, dans laquelle il frappe l'arrière de ladite cartouche pour provoquer sa mise à feu.

Comme on le voit, l'ensemble du tube porte-propulseur **12** pourvu du manchon **61** et du pare-éclat **60** est monté coulissant dans le corps tubulaire **11**, et un ressort **14** est interposé entre le fond **11'** du corps tubulaire **11** et l'arrière du tube porte-propulseur **12.** Une came **71** pourvue d'un doigt **72** et solidaire d'une détente **70**, permet de déplacer le percuteur **80** en arrière en comprimant le ressort **81** et assurer ainsi son armement. L'opération d'armement est obtenue lors de la phase finale du déplacement arrière du percuteur **80** qui permet au doigt-percuteur **82** de sortir de son logement sous l'action du ressort **83** pour venir buter contre la clavette **84**, ce qui a pour effet de retenir le percuteur en position armée.

Le propulseur énergétique **20** comporte un bouchon d'étanchéité **22**, dont La surépaisseur joue le rôle de détrompeur et permet le bon montage du propulseur à l'intérieur du pistolet, c'est-à-dire que l'extrémité contenant la cartouche **30** sera toujours orientée vers l'arrière du pistolet **1.**

Comme on le voit sur la figure 2A, le manchon **61** qui porte le pare-éclat **60** comporte une diminution de diamètre qui forme une butée **61'** qui permet d'engager l'extrémité **13'** du levier de sécurité **13.** Le jeu entre le manchon **61** et l'extrémité avant **11**'' du corps tubulaire **11** a une dimension **J1** obtenue par l'action du ressort **14** sur le tube porte-propulseur **12** et par voie de conséquence sur le manchon **61.**

Lorsqu'un utilisateur plaque l'extrémité du pistolet **1** contre un support de fixation (non représenté), le propulseur **20** recule jusqu'à ce que son extrémité avant **22** soit au même niveau que la face avant du pare-éclat **60.** Si la pression de l'utilisateur continue, c'est ensuite le pare-éclat **60** et le tube porte-propulseur **12** qui reculent, et la distance **J1** se réduit jusqu'à être égale à la largeur **J'1** de l'extrémité du levier **13**, qui par conséquent forme une première distance de sécurité.

Bien entendu, la largeur **J'1** de l'extrémité du levier de sécurité **13** est calculée pour que dans la position de recul maximal du pare-éclat **60** et du propulseur **20**, l'amorce **32** de la cartouche pyrotechnique **30** ne puisse pas être atteinte par le percuteur **80**, même lorsque celui-ci est actionné.

On se réfère maintenant aux figures 3A et 3B montrant le pistolet **1** en position armée, avec l'extrémité **13'** du levier de sécurité **13** désengagée.

Lorsque le propulseur **20** est chargé dans le pistolet, l'opérateur prend le pistolet **1** à deux mains et se présente face au support sur lequel il doit effectuer une opération de scellement. Il plaque ensuite l'extrémité du propulseur **20** et le pare-éclat **60** sur le support et exerce avec sa première main sur l'extrémité **13"** du levier de sécurité **13** un effort d'appui contre l'action du ressort **17** (Figure 1B) ayant pour effet de faire pivoter ledit levier **13** et libérant ainsi le verrouillage du pare-éclat **60**.

Afin de permettre la percussion de l'amorce **32**, il est nécessaire d'armer le percuteur **80**. A cet effet, l'opérateur arme avec sa deuxième main le percuteur **80** par une action de pivotement vers l'avant de la détente **70**, ce qui amène en arrière le doigt **72** de la came **71**. Le doigt **72** fait reculer le percuteur **80** en comprimant le ressort **81**. En fin de course le doigt-percuteur **82** sort de son logement sous l'action du ressort **83** et vient assurer une butée franche contre une clavette **84** mettant ainsi le percuteur en position armée.

L'opérateur exerce ensuite avec ses deux mains un effort de poussée du pistolet **1** contre le support de fixation, ce qui a pour effet de comprimer les ressorts **14** et **54**. De ce fait, sous la pression de l'opérateur, l'ensemble pare-éclat **60**, manchon **61** et tube porte-propulseur **12** reculera et la distance **J1** (figure 2A) sera réduite à zéro. Le tube porte-propulseur **12** et le propulseur **20** étant maintenant reculés au maximum, l'amorce **32** de la cartouche pyrotechnique est maintenant à la portée de l'avant du percuteur **80**, pour autant que celui-ci soit libéré.

Le levier de sécurité **13** étant dégagé, la butée **61'** du manchon **61** du pare-éclat 60 est en butée contre l'extrémité avant **11"** du corps du pistolet **11** et l'écrou **53** du guide percuteur **52** est en butée contre l'avant du corps de sécurité **51.**

Lorsque ces contacts sont établis, l'opérateur actionne alors la détente **70** vers l'arrière. En pivotant, la détente libère le percuteur **80,** qui, comme cela est représenté en figure 4, se déplace vers l'avant d'une distance **J2** supérieure à la distance de sécurité **J'2**. Par conséquent le percuteur **80** frappe (figure 4B) l'amorce **32** ce qui met alors à feu la cartouche **30** qui libère des gaz sous pression permettant de propulser à grande vitesse l'élément de fixation **40** dans le tube **21** du propulseur **20.**

La libération du percuteur **80** est obtenue par l'action du doigt arrière **73** de la came **71** qui permet de remonter suffisamment le doigt-percuteur **82** pour effacer la butée du percuteur avec la came **84**, le percuteur est alors libéré et propulsé par l'action du ressort **81.**

L'énergie cinétique acquise par l'élément de fixation **40** en sortie du propulseur **20** lui permet alors de pénétrer énergétiquement dans le support à fixer.

### Description de l'ensemble de sécurité de percussion 50

On se réfère à la figure 4 qui représente de façon plus détaillée un ensemble de sécurité de percussion **50** composé d'un guide-percuteur **52** portant un écrou **53**, d'un corps de sécurité **51** sur lequel est vissé un flasque **55**, et d'un ressort **54.**

Le flasque **55** solidaire du corps **51** fournit un appui à l'extrémité arrière du ressort **54,** dont l'extrémité avant repousse le guide percuteur **52** vers l'avant, ce qui permet d'écarter l'écrou **53** d'une distance **72** par rapport au corps **51**, ce qui a pour effet de créer une seconde distance de sécurité **J'2** entre l'avant du percuteur en position avancée comme lors d'un tir, et l'amorce **32** de la cartouche **30.**

Comme représenté en Figure 4B, lorsque la distance **J2** est annulée sous l'effet du placage du pare-éclat du pistolet contre un support de fixation, on voit bien que lors du tir, après désactivation des premiers et seconds moyens de sécurité, le percuteur **80** frappe l'amorce **32** ce qui a pour effet de mettre à feu la cartouche balistique **30**.

En figures 4A et 4B, l'avant du percuteur **80** et le guide percuteur **52** ont la même forme conique, ce qui peut avoir pour inconvénient, après un grand nombre de tirs, de provoquer un matage de la pointe du percuteur.

A ce titre, il peut être avantageux de remplacer la disposition représentée dans cette figure, par celle de la figure 9B, dans laquelle la pointe **181** du percuteur **80** a gardé une forme conique terminée par un épaulement **182.** Le guide percuteur **152** est pourvu d'un logement apte à recevoir la pointe du percuteur, mais ce logement est maintenant également pourvu d'un épaulement **153**, de sorte que lors du tir, l'épaulement **182** du percuteur frappe l'épaulement **153** du guide-percuteur, sans qu'il ne puisse se produire de matage de la pointe **181** du percuteur.

### Description du propulseur énergétique 20

Le propulseur **20** est constitué d'un tube de précision **21** en acier inoxydable dans lequel est emmanchée-collée à une extrémité une cartouche balistique **30**, l'autre extrémité est protégée par un bouchon d'étanchéité **22** en matière plastique.

Ce propulseur permet de recevoir un élément de fixation **40** qui est montée à l'intérieur du tube avant la mise en place du bouchon **22.**

Cette architecture permet d'obtenir un ensemble de propulsion autonome étanche à l'eau et ceci jusqu'à de grandes profondeurs d'immersion pouvant atteindre 150 mètres.

Dans le cas d'une intervention subaquatique, la mise en place de l'élément de fixation **40** dans chaque tube **21** devra être effectuée préalablement en surface. Le scaphandrier ou le plongeur professionnel préparera ainsi le nombre de propulseurs **20** nécessaires à la réalisation de ses travaux de fixation et lorsqu'il sera en immersion, il pourra charger un propulseur **20** dans le pistolet **1** sans avoir besoin de remonter en surface.

Le tube **21** du propulseur **20** est un tube de précision sans soudure haute résistance obtenu par étirage à froid. Il est de préférence en acier inoxydable austénitique type 304 L.

En figure 6, on a représenté une cartouche balistique **30.** Elle est composée d'un étui métallique **31** type 38 spécial ou équivalent permettant de recevoir une amorce à percussion **32** type boxer ou équivalent. Cette cartouche est chargée en poudre propulsive **33** du type double base ou équivalent. L'étui **31** après chargement de la dose de poudre **33** est fermé par déformation mécanique suivant une géométrie du type « feuillette ».

En figure 7, on a représenté un élément de fixation **40**. Chaque élément de fixation **40** est constitué d'une pièce **41** en acier inoxydable haute résistance du type rivet ou goujon fileté et d'un guide en matière plastique **42**. Le guide **42** assure le maintien en force en position initiale de la pièce **41** dans le tube **21** et le guidage de la dite pièce **41** dans le tube **21** pendant sa phase de propulsion.

La puissance du propulseur **20** dépend de la quantité de poudre contenue dans la cartouche **30.** L'identification de la puissance vis-à-vis de l'utilisateur est assurée par un marquage spécifique permanent au niveau du culot de la cartouche **30**, par un marquage spécifique permanent sur le tube **21** et par un code couleur spécifique du bouchon **22.**

L'énergie maximale de propulsion de l'élément de fixation **40** pour une quantité de poudre donnée dans la cartouche **30** est obtenue lorsque l'arrière de l'élément de fixation **40** est directement en contact avec la cartouche **30**.

Si l'utilisateur souhaite diminuer l'énergie de propulsion, il suffira, lors du montage de l'élément de fixation **40** dans le propulseur **20**, d'éloigner volontairement l'élément de fixation **40** de la cartouche **30** d'une distance calibrée, ce qui aura pour effet de créer un volume mort entre l'arrière de l'élément de fixation et la cartouche **30**, de sorte que seule une partie de l'énergie de la cartouche sera transmise à l'élément de fixation. L'utilisateur aura ainsi la possibilité d'ajuster finement l'énergie utile à ses opérations de fixation.

On se réfère maintenant aux figures 8 et 9 pour décrire le principe d'une variante de réalisation des premiers moyens de sécurité décrits précédemment en relation avec les figures 2 et 3.

En figures 8A à 8C on a représenté la variante de réalisation sous forme schématique, respectivement en position nominale du tube porte-propulseur **12** (figure 8A), puis lorsque le tube porte-propulseur **12** est poussé en position de sécurité (figure 8B), et enfin en position de fonctionnement normal, lorsque le tube porte-propulseur est repoussé vers l'arrière et les premiers moyens de sécurité désengagés (figure 8C).

Les figures 9A, 9B et 9C correspondent respectivement aux figures schématiques 8A, 8B et 8C dont elles représentent des schémas de réalisation.

Comme on le constate, la variante de réalisation des premiers moyens de sécurité selon les figures 8 et 9 diffère de celle des figures 2 et 3, principalement du fait que le levier de sécurité **13** pourvu d'une extrémité de blocage **13`** agissant à l'avant entre le pare-éclat **60** et l'avant du corps **11** du pistolet, est maintenant remplacé par un élément de sécurité **113** agissant à l'arrière du pistolet, au voisinage du percuteur **80.**

A cet effet, un élément de sécurité **113** sensiblement en forme de U est utilisé. Il comporte une première branche **113a** et une seconde branche **113b** reliées entre elles par la branche centrale. La première branche **113a** (figures 8A et 9A) s'engage à travers une lumière **111** du corps tubulaire **11**, dans une gorge **112** aménagée à l'arrière du tube porte-propulseur **12**. La seconde branche **113b** de l'élément de sécurité **113** vient au contact d'un épaulement **180** du percuteur **80**.

Du fait de cette construction, comme on le voit en figures 8B et 9B, tant que l'élément de sécurité **113** est engagé dans la lumière **111** du corps tubulaire **11**, tout mouvement vers l'arrière du tube porte-propulseur **12** entraine un mouvement équivalent de l'élément de sécurité **113**, et repousse d'autant le percuteur **80**, ce qui a pour effet de maintenir constante une distance de sécurité **J"1** entre l'avant **181** du percuteur **80**, et l'amorce **32.** Il en résulte que bien que le pare-éclat **60** soit repoussé vers l'arrière contre le corps tubulaire **11**, l'amorce **32** ne peut pas être percutée tant que l'élément de sécurité **113** est engagé.

Afin de désengager les premiers moyens de sécurité, il est nécessaire d'actionner l'élément de sécurité **113** vers le haut selon la flèche **114** (figure 8C), ce qui a pour effet de dégager les extrémités **113a** et **113b** respectivement par rapport au corps tubulaire **11** et par rapport à l'épaulement **180** du percuteur **80.** Lorsque le percuteur est alors actionné, et à condition que les seconds moyens de sécurité **50** décrits par ailleurs soient aussi dégagés, le percuteur **80** est alors libre d'avancer et son extrémité **181** peut venir frapper l'amorce **21,** comme représenté en figure 8C.

Comme représenté en figure 9, afin que l'utilisateur du pistolet 1 puisse désengager aisément l'élément de sécurité **113**, un moyen d'actionnement de cet élément de sécurité **113** est prévu. Plusieurs solutions sont possibles. De façon avantageuse, il peut s'agir d'un levier pivotant **123** prévu à la partie supérieure du pistolet. Le levier **123** est monté pivotant autour d'un axe **124**, et il est relié par une liaison à ressort **125** à l'élément de sécurité **113.** De cette manière, l'actionnement par l'utilisateur du levier **123** provoque le soulèvement de l'élément de sécurité **113** et le dégagement des premiers moyens de sécurité.

Il est à noter qu'à titre de sécurité supplémentaire, surtout dans le cas où les premiers moyens de sécurité sont constitués par le levier **13** selon la figure 2, un mode de réalisation avantageux de l'invention peut prévoir que le porte-propulseur **12** et le pare-éclat **60** et son manchon **61** soient réalisés d'une seule pièce d'un seul tenant, contrairement à la réalisation représentée en figure 2. En effet, comme cela est aisément visible sur la figure 2A, tant que le pare-éclat **60** et le manchon **61** sont des pièces rapportées par rapport au porte-propulseur **12**, il suffit de ne pas monter le bloc constitué par le pare-éclat **60** et le manchon **61** pour pouvoir tirer, sans que la sécurité amenée par le levier **13** ne soit opérationnelle. Cet inconvénient est évité par l'usage d'un tube porte-propulseur **12** monobloc pourvu d'un pare-éclat **60** et d'un manchon **61** intégrés.

### Analyse des sécurités

Le pistolet **1** se manipule à deux mains, la première main permet de libérer le verrouillage du pare-éclat **60** par l'intermédiaire du levier de sécurité **13**, la deuxième main actionne le levier de détente **70** en position d'armement et de tir.

Lorsqu'un propulseur **20** équipé de son élément de fixation **40** est monté dans le pistolet **1**, l'action du ressort **14** sur le porte-propulseur **12** et l'action du ressort **54** sur le guide-percuteur **52** permettent de maintenir les distances de sécurité **J1** et **J2 (****Figures 2A** **et** **4A****)** rendant ainsi impossible la percussion de l'amorce **32** de la cartouche **30** du propulseur **20.**

Dans la configuration la plus pénalisante de chute du pistolet, c'est-à-dire à la verticale à plat sur le pare-éclat, l'extrémité **13'** du levier de sécurité **13** engagé permet de maintenir une distance de sécurité **J1'** qui se répercute entre l'avant du percuteur **80**, et l'amorce **32** de la cartouche **30**, rendant ainsi impossible la percussion de l'amorce **32** de la cartouche **30** du propulseur **20.**

Dans le cas d'une utilisation non autorisée du pistolet, c'est-à-dire par exemple lorsque l'opérateur maintient par un moyen de circonstance le levier de sécurité **13** dégagé et utilise sa première main pour ramener vers l'arrière le pare-éclat **60** en butée contre le corps **11** du pistolet **1**, l'écart **J1** est annulé. L'action de l'opérateur à l'aide de sa deuxième main sur le levier de détente **70** pour l'armement et le tir rend cependant impossible la percussion de l'amorce **32** de la cartouche **30** du propulseur **20**, car l'action du ressort **54** sur le guide-percuteur **52** permet de maintenir toujours une distance de sécurité **J2.**

La seule possibilité de tir est obtenue si les actions suivantes sont appliquées dans l'ordre indiqué.

La première action consiste à prendre le pistolet **1** avec deux mains, la première main positionnée à l'avant au niveau du levier de sécurité **13**, la deuxième à l'arrière au niveau de la détente **70.**

La deuxième action nécessite de plaquer le propulseur **20** et le pare-éclat **60** sur le support de fixation.

La troisième action consiste à basculer avec la première main le levier de sécurité **13** pour libérer le pare-éclat et permettre le déplacement du pare-éclat **60** et du propulseur **20** vers l'arrière du pistolet **1.**

La quatrième action impose d'armer le percuteur **80** par l'action de la deuxième main sur le levier de détente **70.**

La cinquième action nécessite d'exercer une poussée avec les deux mains sur le pistolet **1** contre l'action des ressorts **14** et **54** permettant ainsi de positionner le propulseur **20** en position de tir.

La sixième et dernière action consiste à actionner la détente **70** pour libérer le percuteur **80** qui rencontrera au bout de sa course l'amorce **32** de la cartouche **30** du propulseur **20** déclenchant alors le tir.

### AVANTAGES DE L'INVENTION

Le pistolet de scellement selon l'invention répond aux objectifs fixés. Il permet un maniement sûr, que ce soit sous l'eau ou en surface, grâce aux moyens de sécurité multiples qui sont implantés, qui diffèrent notablement de ceux connus dans l'état de la technique.

En outre, le pistolet selon l'invention est d'une conception simple et robuste. Son utilisation est bien plus économique que les techniques de soudage sous-marines.

Enfin, la conception qui inclut des demi-coques de préhension entourant les organes mécaniques du pistolet, est le gage d'une meilleure ergonomie.

## Revendications

1. Pistolet de scellement **(1),** pourvu d'un corps tubulaire **(11)** configuré pour recevoir un propulseur énergétique **(20)** dans un tube porte-propulseur **(12)** dans lequel sont positionnés un élément de fixation **(40)** et une cartouche de propulsion **(30),** ledit porte-propulseur **(12)** étant monté coulissant dans ledit corps tubulaire **(11),** le corps tubulaire du pistolet recevant à son extrémité avant un pare-éclat **(60),** et recevant à son extrémité arrière un percuteur **(80)** actionné par une détente **(70), caractérisé en ce qu'**il comporte d'une part des premiers moyens de sécurité **(13 ; 113)** aptes à bloquer le déplacement du porte-propulseur **(12)** en direction du percuteur **(80)** tant que lesdits premiers moyens de sécurité sont engagés, et **en ce qu'**il comporte d'autre part des seconds moyens de sécurité **(50)**, aptes à maintenir une distance de sécurité entre le percuteur **(80)** et la cartouche **(30)**, même lorsque lesdits premiers moyens de sécurité sont désengagés.

2. Pistolet de scellement **(1)** selon la revendication 1, **caractérisé en ce que** lesdits premiers moyens de sécurité **(13)** sont configurés pour créer et maintenir, tant qu'ils sont engagés, une première distance de sécurité **(J1')** entre une butée **(61')** solidaire d'un manchon **(61)** portant le pare-éclat **(60),** et l'extrémité avant **(11")** du corps tubulaire **(11)** du pistolet.

3. Pistolet de scellement **(1)** selon la revendication 2, **caractérisé en ce que** lesdits premiers moyens de sécurité sont configurés sous la forme d'un levier **(13)** pourvu d'une extrémité de blocage **(13')** apte à être engagée entre ladite butée **(61')** solidaire du manchon du pare-éclat, et l'extrémité **(11")** du corps tubulaire **(11)** du pistolet.

4. Pistolet de scellement **(1)** selon la revendication 3, **caractérisé en ce que** ledit levier **(13)** est articulé autour d'une charnière de fixation munie d'un ressort **(17)** qui exerce une force de rappel tendant à maintenir l'extrémité de blocage **(13')** du levier de sécurité **(13)** engagée par défaut, ledit levier de sécurité possédant en outre une tige **(13")** d'actionnement permettant de désengager l'extrémité de blocage **(13')** du levier lors d'une opération de scellement.

5. Pistolet de scellement **(1)** selon la revendication 1, **caractérisé en ce que** lesdits premiers moyens de sécurité **(113)** sont configurés sous la forme d'un élément de sécurité **(113)** sensiblement en forme de U, dont une première extrémité **(113a)** s'engage dans une lumière **(111)** du corps tubulaire **(11)**, et dont une seconde extrémité **(113b)** coopère avec un épaulement **(180)** du percuteur **(80)** de manière à conserver, tant que ledit élément de sécurité **(113)** est engagé, une distance de sécurité **(J"1)** entre la pointe **(181)** du percuteur, et l'amorce **(32)** de la cartouche de propulsion **(30).**

6. Pistolet de scellement **(1)** selon la revendication 5, **caractérisé en ce que** ledit élément de sécurité **(113)** est solidaire d'un levier **(123)** dont l'actionnement entraine le désengagement de l'élément de sécurité **(113)** par rapport au corps tubulaire **(11)** et la libération du percuteur **(80).**

7. Pistolet de scellement selon l'une quelconque des revendications précédentes, **caractérisé en ce que** lesdits seconds moyens de sécurité sont agencés sous la forme d'un ensemble de sécurité de percussion **(50)**, apte à maintenir une seconde distance de sécurité (**J**'**2**) entre le percuteur **(80)** et la cartouche **(30)**, même lorsque ladite première distance de sécurité **(J'1 ;J"1)** est ramenée à zéro.

8. Pistolet de scellement **(1)** selon la revendication 7, **caractérisé en ce que** ledit ensemble de sécurité de percussion **(50)** comporte un corps de sécurité **(51)** sensiblement cylindrique, pourvu à l'arrière d'un flasque **(55)** présentant une première surface d'appui pour un ressort de compression **(54)**, le corps de sécurité étant pourvu vers l'avant d'un guide-percuteur **(52)** présentant une seconde surface d'appui pour ledit ressort de compression **(54)**, de sorte que le guide-percuteur **(51)** est naturellement repoussé vers l'avant du pistolet.

9. Pistolet de scellement **(1)** selon la revendication 8, **caractérisé en ce que** le guide-percuteur **(51)** est pourvu à son extrémité avant, d'un écrou **(53)** agissant sur l'arrière du propulseur énergétique **(20)** et qui sous l'action dudit ressort de compression **(54)** éloigne le propulseur énergétique **(20)** du percuteur **(80)** d'une distance **(J2)** supérieure à ladite seconde distance de sécurité **(J**'**2)**.

10. Pistolet de scellement **(1)** selon la revendication 9, **caractérisé en ce qu'**un ressort de compression **(14)** est interposé entre le fond **(11')** du corps tubulaire **(11)** et l'arrière du porte-propulseur **(12),** ledit ressort de compression **(14)** entourant le percuteur **(80),** de sorte qu'en l'absence d'une pression du pistolet contre un support de fixation, l'arrière du porte-propulseur **(12)** et l'arrière du propulseur **(20)** soient éloignés du percuteur **(80)** d'une certaine distance **(J1)** supérieure à ladite première distance de sécurité, sous l'action du ressort **(14).**

11. Pistolet de scellement **(1)** selon l'une quelconque des revendications précédentes, **caractérisé en ce que** la pointe **(181)** du percuteur **(80)** est reliée au corps du percuteur par un épaulement **(182)**, en **en ce que** le guide-percuteur **(52 ;152)** comporte un épaulement correspondant **(153)**, de sorte que lors du tir, le contact entre le guide percuteur **(52 ;152)** et le percuteur se fasse au niveau desdits épaulements **(153, 152)**.

12. Pistolet de scellement **(1)** selon l'une quelconque des revendications précédentes, **caractérisé en ce qu'**il comporte deux demi-coques ergonomiques de préhension **(15, 16)**, conformées pour entourer et enserrer le corps tubulaire **(11)**.

13. Pistolet de scellement **(1)** selon la revendication 12, **caractérisé en ce que** les deux demi-coques sont pourvues d'une crosse **(18)** et d'une poignée de maintien **(19).**

14. Pistolet de scellement **(1)** selon la revendication 13, **caractérisé en ce que** les deux demi-coques de préhension **(15,16)** sont pourvues d'un axe de fixation du levier de sécurité **(13)**.

15. Pistolet de scellement **(1)** selon l'une quelconque des revendications précédentes, **caractérisé en ce que** le tube porte-propulseur **(12)**, le pare-éclat **(60)** et le manchon **(61)** sont constitués d'une seule pièce d'un seul tenant.

16. Procédé d'utilisation d'un pistolet de scellement **(1)** selon l'une quelconque des revendications précédentes, **caractérisé en ce qu'**il comporte les étapes successives suivantes :
- prendre le pistolet **(1)** avec deux mains, la première main positionnée à l'avant du pistolet, la deuxième à l'arrière au niveau de la détente **(70)** ;
- plaquer le propulseur **(20)** et le pare-éclat **(60)** sur le support de fixation ;
- basculer avec la première main le levier de sécurité **(13 ;113)** pour désengager les premiers moyens de sécurité et permettre le déplacement du pare-éclat **(60)** et du propulseur **(20)** vers l'arrière du pistolet **(1)** pour annuler ladite première distance de sécurité **(J'1 ;J"1);**
- armer le percuteur **(80)** par l'action de la deuxième main sur le levier de détente **(70)** ;
- exercer une poussée avec les deux mains sur le pistolet **(1)** contre l'action des ressorts de compression **(14,54)** pour annuler ladite seconde distance de sécurité **(J'2),** permettant ainsi de positionner le propulseur **20** en position de tir ;
- actionner la détente **(70)** pour libérer le percuteur **(80)** qui rencontrera au bout de sa course l'amorce **(32)** de la cartouche **(30)** du propulseur **(20)** déclenchant alors le tir.

## Patentansprüche

1. Bolzensetzwerkzeug (1), welches mit einem rohrförmigen Gehäuse (11) versehen ist, das dafür ausgebildet ist, ein energetisches Treibmittel (20) in einem Treibmittelrohr (12) aufzunehmen, in welchem ein Befestigungselement (40) und eine Treibkartusche (30) positioniert sind, wobei das Treibmittelrohr (12) in dem rohrförmigen Gehäuse (11) gleitend gelagert ist, wobei das rohrförmige Gehäuse des Werkzeugs an seinem vorderen Ende einen Splitterschutz (60) aufnimmt und an seinem hinteren Ende einen Schlagbolzen (80), der von einem Abzug (70) betätigt wird, aufnimmt, **dadurch gekennzeichnet, dass** es einerseits erste Sicherungsmittel (13; 113) aufweist, die geeignet sind, die Verschiebung des Treibmittelrohres (12) in Richtung des Schlagbolzens (80) zu blockieren, solange sich die ersten Sicherungsmittel im Eingriff befinden, und dadurch, dass es andererseits zweite Sicherungsmittel (50) aufweist, die geeignet sind, einen Sicherheitsabstand zwischen dem Schlagbolzen (80) und der Kartusche (30) sogar dann aufrechtzuerhalten, wenn sich die ersten Sicherungsmittel außer Eingriff befinden.

2. Bolzensetzwerkzeug (1) nach Anspruch 1, **dadurch gekennzeichnet, dass** die ersten Sicherungsmittel (13) dafür ausgebildet sind, solange sie sich im Eingriff befinden, einen ersten Sicherheitsabstand (J1') zwischen einem Anschlag (61'), der mit einer den Splitterschutz (60) tragenden Hülse (61) einstückig verbunden ist, und dem vorderen Ende (11") des rohrförmigen Gehäuses (11) des Werkzeugs zu erzeugen und aufrechtzuerhalten.

3. Bolzensetzwerkzeug (1) nach Anspruch 2, **dadurch gekennzeichnet, dass** die ersten Sicherungsmittel in der Form eines Hebels (13) ausgebildet sind, der mit einem Blockierende (13') versehen ist, das geeignet ist, zwischen dem Anschlag (61'), der mit der Hülse des Splitterschutzes einstückig verbunden ist, und dem Ende (11") des rohrförmigen Gehäuses (11) des Werkzeugs in Eingriff gebracht zu werden.

4. Bolzensetzwerkzeug (1) nach Anspruch 3, **dadurch gekennzeichnet, dass** der Hebel (13) an einem Befestigungsscharnier angelenkt ist, das mit einer Feder (17) ausgestattet ist, welche eine Rückholkraft ausübt, die bestrebt ist, das Blockierende (13') des Sicherungshebels (13) standardmäßig in Eingriff zu halten, wobei der Sicherungshebel außerdem eine Betätigungsstange (13") besitzt, die es ermöglicht, das Blockierende (13') des Hebels bei einem Bolzensetzvorgang aus dem Eingriff zu lösen.

5. Bolzensetzwerkzeug (1) nach Anspruch 1, **dadurch gekennzeichnet, dass** die ersten Sicherungsmittel (113) in der Form eines Sicherungselements (113) ausgebildet sind, das im Wesentlichen die Form eines "U" hat, dessen erstes Ende (113a) in einen Schlitz (111) des rohrförmigen Gehäuses (11) eingreift, und dessen zweites Ende (113b) mit einem Absatz (180) des Schlagbolzens (80) zusammenwirkt, derart, dass, solange sich das Sicherungselement (113) in Eingriff befindet, ein Sicherheitsabstand (J"1) zwischen der Spitze (181) des Schlagbolzens und dem Zünder (32) der Treibkartusche (30) beibehalten wird.

6. Bolzensetzwerkzeug (1) nach Anspruch 5, **dadurch gekennzeichnet, dass** das Sicherungselement (113) mit einem Hebel (123) fest verbunden ist, dessen Betätigung das Lösen des Sicherungselements (113) aus dem Eingriff mit dem rohrförmigen Gehäuse (11) und die Freigabe des Schlagbolzens (80) zur Folge hat.

7. Bolzensetzwerkzeug nach einem der vorhergehenden Ansprüche, **dadurch gekennzeichnet, dass** die zweiten Sicherungsmittel in der Form einer Zündungssicherheitsanordnung (50) ausgebildet sind, die geeignet ist, sogar dann einen zweiten Sicherheitsabstand (J'2) zwischen dem Schlagbolzen (80) und der Kartusche (30) aufrechtzuerhalten, wenn der erste Sicherheitsabstand (J'1; J"1) auf null verringert wird.

8. Bolzensetzwerkzeug (1) nach Anspruch 7, **dadurch gekennzeichnet, dass** die Zündungssicherheitsanordnung (50) ein im Wesentlichen zylindrisches Sicherheitsgehäuse (51) aufweist, das hinten mit einem Flansch (55) versehen ist, der eine erste Stützfläche für eine Druckfeder (54) aufweist, wobei das Sicherheitsgehäuse vorn mit einer Schlagbolzenführung (52) versehen ist, die eine zweite Stützfläche für die Druckfeder (54) aufweist, derart, dass die Schlagbolzenführung (51) auf natürliche Weise zum vorderen Teil des Werkzeugs hin zurückgedrückt wird.

9. Bolzensetzwerkzeug (1) nach Anspruch 8, **dadurch gekennzeichnet, dass** die Schlagbolzenführung (51) an ihrem vorderen Ende mit einer Mutter (53) versehen ist, die auf den hinteren Teil des energetischen Treibmittels (20) einwirkt und die unter der Wirkung der Druckfeder (54) das energetische Treibmittel (20) von dem Schlagbolzen (80) um einen Abstand (J2) entfernt, der größer als der zweite Sicherheitsabstand (J'2) ist.

10. Bolzensetzwerkzeug (1) nach Anspruch 9, **dadurch gekennzeichnet, dass** eine Druckfeder (14) zwischen dem Boden (11') des rohrförmigen Gehäuses (11) und dem hinteren Teil des Treibmittelrohres (12) angeordnet ist, wobei die Druckfeder (14) den Schlagbolzen (80) umgibt, derart, dass bei Nichtvorhandensein eines Drucks des Werkzeugs gegen einen Befestigungsträger der hintere Teil des Treibmittelrohres (12) und der hintere Teil des Treibmittels (20) unter der Wirkung der Feder (14) von dem Schlagbolzen (80) um einen gewissen Abstand (J1) entfernt sind, der größer als der erste Sicherheitsabstand ist.

11. Bolzensetzwerkzeug (1) nach einem der vorhergehenden Ansprüche, **dadurch gekennzeichnet, dass** die Spitze (181) des Schlagbolzens (80) mit dem Körper des Schlagbolzens durch einen Absatz (182) verbunden ist, dadurch, dass die Schlagbolzenführung (52; 152) einen entsprechenden Absatz (153) aufweist, derart, dass beim Schuss der Kontakt zwischen der Schlagbolzenführung (52; 152) und dem Schlagbolzen an den Absätzen (153, 152) erfolgt.

12. Bolzensetzwerkzeug (1) nach einem der vorhergehenden Ansprüche, **dadurch gekennzeichnet, dass** es zwei ergonomische Griffhalbschalen (15, 16) aufweist, die so angepasst sind, dass sie das rohrförmige Gehäuse (11) umgeben und einschließen.

13. Bolzensetzwerkzeug (1) nach Anspruch 12, **dadurch gekennzeichnet, dass** die zwei Halbschalen mit einem Kolben (18) und einem Haltegriff (19) versehen sind.

14. Bolzensetzwerkzeug (1) nach Anspruch 13, **dadurch gekennzeichnet, dass** die zwei Griffhalbschalen (15, 16) mit einer Achse zur Befestigung des Sicherungshebels (13) versehen sind.

15. Bolzensetzwerkzeug (1) nach einem der vorhergehenden Ansprüche, **dadurch gekennzeichnet, dass** das Treibmittelrohr (12), der Splitterschutz (60) und die Hülse (61) aus einem einstückigen Teil bestehen.

16. Verfahren zur Verwendung eines Bolzensetzwerkzeugs (1) nach einem der vorhergehenden Ansprüche, **dadurch gekennzeichnet, dass** es die folgenden aufeinander folgenden Schritte aufweist:
- Ergreifen des Werkzeugs (1) mit beiden Händen, wobei die erste Hand am vorderen Teil des Werkzeugs positioniert wird, die zweite hinten am Abzug (70);
- Andrücken des Treibmittels (20) und des Splitterschutzes (60) an den Befestigungsträger;
- Kippen des Sicherungshebels (13; 113) mit der ersten Hand, um die ersten Sicherungsmittel aus dem Eingriff zu lösen und die Bewegung des Splitterschutzes (60) und des Treibmittels (20) zum hinteren Teil des Werkzeugs (1) hin zu ermöglichen, um den ersten Sicherheitsabstand (J'1; J"1) auf null zu verringern;
- Spannen des Schlagbolzens (80) durch Betätigung des Abzugshebels (70) mit der zweiten Hand;
- Ausüben eines Drucks mit beiden Händen auf das Werkzeug (1) entgegen der Wirkung der Druckfedern (14, 54), um den zweiten Sicherheitsabstand (J'2) auf null zu verringern, wodurch ermöglicht wird, das Treibmittel (20) in Schussposition zu positionieren;
- Betätigen des Abzugs (70), um den Schlagbolzen (80) freizugeben, der dann am Ende seines Weges auf den Zünder (32) der Kartusche (30) des Treibmittels (20) auftrifft und damit den Schuss auslöst.

## Claims

1. Fastener gun **(1)** provided with a tubular body **(11)** configured to accept a power driver **(20)** in a driver-holder tube **(12)** in which a fastener **(40)** and a driver cartridge **(30)** are positioned, said driver-holder **(12)** being slidably mounted in said tubular body **(11)**, the tubular body of the gun accepting at its front end a spall guard **(60)** and accepting at its rear end a firing pin **(80)** which is actuated by a trigger **(70)**, **characterized in that** it comprises on the one hand first safety means **(13; 113)** capable of blocking the movement of the driver-holder **(12)** toward the firing pin **(80)** as long as said first safety means are engaged, and **in that** it comprises on the other hand second safety means **(50)** capable of maintaining a safety distance between the firing pin **(80)** and the cartridge **(30)**, even when said first safety means are disengaged.

2. Fastener gun **(1)** according to Claim 1, **characterized in that** said first safety means **(13)** are configured to create and maintain, as long as they are engaged, a first safety distance **(J1')** between an end stop **(61')** secured to a sleeve tube **(61)** bearing the spall guard **(60)** and the front end **(11")** of the tubular body **(11)** of the gun.

3. Fastener gun **(1)** according to Claim 2, **characterized in that** said first safety means are configured in the form of a lever **(13)** provided with a blocking end **(13'**) capable of being engaged between said end stop **(61')** secured to the sleeve tube of the spall guard and the end **(11")** of the tubular body **(11)** of the gun.

4. Fastener gun **(1)** according to Claim 3, **characterized in that** said lever **(13)** is articulated about a securing hinge provided with a spring **(17)** which exerts a return force that tends to keep the blocking end **(13')** of the safety lever **(13)** engaged by default, said safety lever further possessing an actuating rod **(13")** that can be used to disengage the blocking end **(13')** of the lever during a fastening operation.

5. Fastener gun **(1)** according to Claim 1, **characterized in that** said first safety means **(113)** are configured in the form of a substantially U-shaped safety element **(113)** of which a first end **(113a)** engages in a slot **(111)** in the tubular body **(11)** and of which a second end **(113b)** collaborates with a shoulder **(180)** of the firing pin **(80)** so as to maintain, as long as said safety element **(113)** is engaged, a safety distance **(J"1)** between the tip **(181)** of the firing pin and the detonator **(32)** of the driver cartridge **(30).**

6. Fastener gun **(1)** according to Claim 5, **characterized in that** said safety element **(113)** is secured to a lever **(123)** actuation of which causes the safety element **(113)** to disengage with respect to the tubular body **(11)** and the firing pin **(80)** to be released.

7. Fastener gun according to any one of the preceding claims, **characterized in that** said second safety means are arranged in the form of a percussion safety assembly **(50)** capable of maintaining a second safety distance **(J'2)** between the firing pin **(80)** and the cartridge **(30)**, even when said first safety distance **(J'1; J"1)** is reduced to zero.

8. Fastener gun **(1)** according to Claim 7, **characterized in that** said percussion safety assembly **(50)** comprises a substantially cylindrical safety body **(51)** provided at the rear with a flange **(55)** that has a first bearing surface for a compression spring **(54)**, the safety body being provided toward the front with a firing pin guide **(52)** that has a second bearing surface for said compression spring **(54)**, such that the firing pin guide **(51)** is naturally pushed toward the front of the gun.

9. Fastener gun **(1)** according to Claim 8, **characterized in that** the firing pin guide **(51)** is provided at its front end with a nut **(53)** that acts on the rear of the power driver **(20)** and which under the action of said compression spring **(54)** moves the power driver **(20)** away from the firing pin **(80)** by a distance **(J2)** greater than said second safety distance **(J'2).**

10. Fastener gun **(1)** according to Claim 9, **characterized in that** a compression spring **(14)** is interposed between the closed end **(11')** of the tubular body **(11)** and the rear of the driver-holder **(12)**, said compression spring **(14)** surrounding the firing pin **(80)** so that if the gun is not being pressed against a support that requires fastening, the rear of the driver-holder **(12)** and the rear of the driver **(20)** are kept away from the firing pin **(80)** by a certain distance **(J1)** greater than said first safety distance, under the action of the spring **(14)**.

11. Fastener gun **(1)** according to any one of the preceding claims, **characterized in that** the tip **(181)** of the firing pin **(80)** is connected to the body of the firing pin by a shoulder **(182)**, **in that** the firing pin guide **(52; 152)** comprises a corresponding shoulder **(153)** so that, upon firing, contact between the firing pin guide **(52**; **152)** and the firing pin is made at said shoulders **(153**, **152)**.

12. Fastener gun **(1)** according to any one of the preceding claims, **characterized in that** it comprises two ergonomic handling half-shells **(15, 16)** shaped to surround and enclose the tubular body **(11)**.

13. Fastener gun **(1)** according to Claim 12, **characterized in that** the two half-shells are provided with a butt **(18)** and with a handgrip **(19)**.

14. Fastener gun **(1)** according to Claim 13, **characterized in that** the two handling half-shells **(15**, **16)** are provided with a pin for attaching the safety lever **(13)**.

15. Fastener gun **(1)** according to any one of the preceding claims, **characterized in that** the driver-holder tube **(12)**, the spall guard **(60)** and the sleeve tube **(61)** are made as a one-piece component.

16. Method of using a fastener gun **(1)** according to any one of the preceding claims, **characterized in that** it comprises the following successive steps:
- taking hold of the gun **(1)** in both hands, with the first hand positioned at the front of the gun and the second at the rear near the trigger **(70)**;
- pressing the driver **(20)** and the spall guard **(60)** firmly against the support that requires fastening;
- using the first hand to pivot the safety lever **(13; 113)** to disengage the first safety means and allow the spall guard **(60)** and the driver **(20)** to be moved toward the rear of the gun **(1)** to eliminate said first safety distance **(J'1; J"1);**
- arming the firing pin **(80)** through the action by the second hand on the trigger lever **(70)** ;
- pushing the gun **(1)** with both hands against the action of the compression springs **(14, 54)** to eliminate said second safety distance **(J'2),** thus allowing the driver **(20)** to be positioned in the firing position;
- operating the trigger **(70)** to release the firing pin **(80)** which, at the end of its travel, will impact on the detonator **(32)** of the cartridge **(30)** of the driver **(20)**, thus firing the device.
